# EUROPÄISCHE PATENTANMELDUNG

(11) **EP 4 640 985 A1**
(43) Veröffentlichungstag der Anmeldung: **29.10.2025**
(21) Anmeldenummer: 25171998.5
(22) Anmeldetag: 23.04.2025
(51) Int. Cl.: E06B 3/263, E06B 3/267, E06B 3/48

(54) **SEKTIONALTORBLATT**

(30) Priorität: 24.04.2024 DE 102024111460
(71) Anmelder: Alpha Deuren International BV, 6942 GB Didam (NL)
(72) Erfinder: PANNEKOEK, Dennis, 8171BZ Vaassen (NL)
(74) Vertreter: Puschmann Borchert Kaiser Klettner Patentanwälte Partnerschaft mbB

(57) **Zusammenfassung**

Die Erfindung betrifft ein Sektionaltorblatt mit untereinander beweglichen Elementen, die in seitlichen Führungsschienen ortsveränderbar sind und ganz oder abschnittweise aus Leichtmetallhohlkammerprofilen (1, 8, 9, 12, 13) bestehen, wobei die Leichtmetallhohlkammerprofile (1, 8, 9, 12, 13) mindestens einen, vorzugsweise mehrere, umschlossene Hohlkammern aufweisen, wobei die Hohlkammern vorzugsweise zwischen Leichtmetallprofilabschnitten (5, 6) durch Isolierabstandshalter (2) distanziert werden, wobei mindestens eine Hohlkammer des Leichtmetallhohlkammerprofiles (1, 8, 9, 12, 13) mit einem porösen, ausgehärteten Dämmschaum dauerhaft zu einem Wärmedämmverbundsystem ausgefüllt ist.

## Beschreibung

Die Erfindung betrifft ein Sektionaltorblatt, das aus einem Wärmedämmverbundsystem mit Leichtmetallhohlkammerprofilen aufgebaut ist.

Durch die DE 78 37 319 U wird ein Profilstab für Fensterrahmen, Türrahmen oder dergleichen mit Kunststoffhohlprofilen und metallischer Verstärkung bekannt, bei dem die metallische Verstärkung aus mindestens einem Lochblechstreifen besteht, der über seine Länge verteilt Verbundlöcher aufweist, sodass auf dem Lochblechstreifen innenseitig eine Kunststoffinnenschicht aufgebracht wird, die sich durch die Verbundlöcher hindurch mit dem Kunststoffvollprofil verbindet.

Ein Verfahren zur Herstellung eines Flügelrahmenstabes für Schwingtore wird durch die DE 26 03 828 C2 bekannt, dabei bestehen die Schwingtore aus einem Blechhohlprofil mit gefalzten und miteinander verklebten Seitenrändern, die einen über die Länge des Hohlprofiles sich erstreckenden Anschlusssteg für eine Flügelrahmenfüllung bilden, und einer Hartschaumfüllung im Hohlraum des Hohlprofils.

Die DE 299 24 697 U1 beschreibt ein Sektionaltor mit Sektionaltorelementen, die jeweils durch an der Innenseite der Sektionaltorelemente angebrachte Gelenke miteinander um eine zugehörige Gelenkachse schwenkbar verbunden sind. Dabei bestehen die Kerne der Elemente des Sektionaltores im Wesentlichen aus einem porösen, ausgehärteten Schaum, der außen durch Blechelemente begrenzt wird.

Leichtmetallhohlkammerprofile, die bei Sektionaltorblättern oder Garagentoren verwendet werden, unterliegen stark unterschiedlichen

Wärmebelastungen, beispielsweise durch Wärmeeinstrahlung und aber auch Kälte. Diese Belastungen werden bei immer größeren Torblättern im zunehmenden Maße auch bei thermisch getrennten Leichtmetallprofilen der gewünschten Wärmedämmung nicht ausreichend gerecht. Es ist deshalb Aufgabe der Erfindung, die Wärmedämmung bei Leichtmetallhohlkammerprofilen, die mindestens einen Hohlraum aufweisen, der durch Isolierabstandshalter zwischen einer Außen- und Innenhaut versehen ist, noch wesentlich zu verbessern. Die Aufgabe der Erfindung wird durch die Merkmale des Anspruches 1 gelöst. Die sich an den Anspruch 1 anschließenden Unteransprüche geben dabei eine weitere Ausgestaltung des erfindungsgemäßen Gedankens wieder.

Bei einer automatisierten Verarbeitung von Leichtmetallhohlkammerprofilen in Stangenware, d.h., beispielsweise mit einer Länge von ca. 6 Metern, werden bei Sektionaltorblättern und auch Garagentorblättern Leichtmetallhohlkammerprofile verwendet, bei denen außen- und innenseitig Leichtmetallabschnitte teilweise zwischen vorhandenen Hohlkammern Isolierabstandshalter aufweisen.

Bei einer Verarbeitung im Torbau werden diese Leichtmetallhohlkammerprofile nach der Anlieferung automatisch auf die gewünschten Längen zugeschnitten und in weiteren Arbeitsschritten verarbeitet, denn nur so kann eine kostengünstige Produktion erzielt werden. Vorliegend werden zur Erfüllung von Wärmedämmvorschriften die Stangen der Leichtmetallhohlkammerprofile nach ihrem Herstellprozess mit einem feinporigen Dämmschaum in einem weiteren Arbeitsprozess ausgefüllt. Um eine gute Wärmedämmung des Leichtmetallhohlkammerprofiles zu erzielen, wird das Profil in mindestens einer Hohlkammer, vorzugsweise in einer solchen Hohlkammer, die auch durch Isolierstege getrennt wird, mit einem aushärtbaren Schaum ausgefüllt. Ein solcher Dämmschaum ist sehr feinporig und dient neben der Wärmedämmung auch zur Schalldämmung. Der Dämmschaum wird in einer pastösen Form direkt in die Stangenware oder mindestens einen Hohlraum eingefüllt.

Bei den Dämmschäumen stehen im Wesentlichen zwei Ausführungen zur Verfügung, nämlich ein 1-Komponenten-Dämmschaum und ein 2-Komponenten-Dämmschaum. Der 1-Komponenten-Dämmschaum besteht im Wesentlichen aus einem Prepolymer von Isocyanat und Polyol. Entscheidend für die Schaumbildung und den Verlauf der Reaktion sind die Umgebungstemperatur und die relative Luftfeuchte und die Feuchte des Leichtmetallhohlkammerprofiles selbst. Bei einer Umgebungstemperatur von 20°C härtet der 1-Komponenten-Dämmschaum innerhalb von nur 5 bis 8 Stunden komplett aus. Durch das enthaltene Kohlendioxyd wird eine gleichmäßige Blasenbildung in der aushärtbaren Dämmschicht möglich.

Bei den 2-Komponenten-Dämmschäumen handelt es sich um eine Ausführung von Reaktionspartnern, nämlich Vernetzern oder Härtern. Ein Anfeuchten für das Aushärten ist bei dem 2-Komponenten-Dämmschaum nicht notwendig. Ein 2-Komponenten-Dämmschaum erreicht höhere Festigkeiten als ein 1-Komponenten-Dämmschaum und härtet sehr schnell und gleichmäßig aus. Dieses vereinfacht die Kontrolle der Aushärtung. Durch eine gezielte Auswahl von Monomeren lassen sich die klebschichtbestimmenden Eigenschaften wie Festigkeit, Elastizität, deformationsmechanisches Verhalten sowie Beständigkeit gegenüber chemischen Einflüssen steuern.

Ob nun ein 1- oder 2-Komponenten-Dämmschaum zur Füllung von mindestens einer Hohlkammer der Leichtmetallhohlkammerprofile verwendet wird, wird durch den Hersteller bestimmt. Der 2-Komponenten-Dämmschaum härtet in sich aus, ohne die Einwirkung von Feuchtigkeit, da ja die zum Aushärten benötigten Komponenten beim Anmischen und beim Aktivieren beigefügt werden.

Es hat sich gezeigt, dass derartige Leichtmetallhohlkammerprofile als Stangenware mit mindestens einer ausgeschäumten Hohlkammer danach in einer automatischen Fertigung beim Zuschneiden und anschließender Weiterverarbeitung ohne Probleme zugeführt werden kann. Diese modifizierten Leichtmetallhohlkammerprofile, deren mindestens eine Hohlkammer mit einem porösen, aushärtbaren Dämmschaum ausgefüllt ist, können somit ohne Einschränkungen in den bestehenden Verarbeitungsprozess, wie auch bisherige Leichtmetallprofile, eingebracht werden.

Ein in mindestens einer Hohlkammer eingebrachter Dämmschaum hat eine feinporige Zellstruktur, die darüber hinaus nach dem Ausschäumen mindestens einer Hohlkammer in eine feste Struktur übergeht. Ebenfalls weist ein derartiger Dämmschaum eine sehr gute Haftkraft an den Isolierabstandshaltern und den Leichtmetallabschnitten auf. Selbst Gehrungsverbindungen oder auch Stoßverbindungen zweier Leichtmetallhohlkammerprofile lassen sich ohne Probleme herstellen.

Die Erfindung wird nachfolgend anhand von beispielhaften Ausführungsbeispielen dargestellt.
- Figur 1: zeigt einen Wärmedämmverbund eines isolierten Leichtmetallhohlkammerprofiles mit komplett ausgeschäumter Hohlkammer;
- Figur 2: ein bevorzugtes Ausführungsbeispiel von zwei übereinander angeordneten Profilanordnung einer Schnittansicht, bei denen die jeweils vorhandenen Hohlkammern an der Außenseite mit einem Dämmschaum ausgefüllt sind;
- Figur 3: eine Einzeldarstellung eines modifizierten Leichtmetallhohlkammerprofiles im Schnitt mit zwei Hohlkammern;
- Figur 4: eine weitere Ausführungsform wie nach Figur 3.

In der Figur 1 wird ein Leichtmetallhohlkammerprofil 1 dargestellt, das seitliche Leichtmetallabschnitte aufweist. Dabei wird an einer Außenseite ein Abschnitt 6 und an der Innenseite ein Abschnitt 5 wiedergegeben, und zwischen diesen Leichtmetallabschnitten 5, 6 ist zur Distanzierung jeweils ein Isolierabstandshalter 2 eingefügt. Ein solches Leichtmetallhohlkammerprofil 1 wird nach seiner Herstellung anschließend in dem Innenraum der Hohlkammer mit einem Dämmschaum gefüllt. Dieser Dämmschaum ist ein feinporiger Schaum, der auch an den Innenwänden der Hohlkammer gut haftet und gleichzeitig auch insgesamt schnell aushärtet.

In der Figur 2 wird dargestellt, dass ein solches Leichtmetallhohlkammerprofil als Stangenware für die Schaffung eines Rahmens, beispielsweise bei einem Element eines Sektionaltores oder dergleichen, ohne Einschränkung Verwendung finden kann. Für die Rahmenausbildung mit einem Fenster wird ein Glaselement 4 oder gleichwirkend beispielsweise an der Außenseite des Torblattes durch eine Dichtung 3 und auf der Innenseite durch eine Halteleiste 7 fixiert.

Bei dem schematisch dargestellten Ausführungsbeispiel nach Figur 2 handelt es sich um ein Leichtmetallprofil, das als Leichtmetallhohlkammerprofil 9 ausgeführt wird und an einer oberen horizontalen Kante eines beweglichen Elementes eines Sektionaltorblattes mindestens befestigt ist. In diesem Falle wird das Leichtmetallhohlkammerprofil 9 in zwei separate Hohlkammern durch eine Trennwand 10 unterteilt. Dadurch wird auf der Außenseite 6 eine erste Hohlkammer gebildet, die oben und unten durch Isolierabstandshalter 2 verschlossen ist. Die sich daran auf der linken Seite anschließende Hohlkammer 14 ist frei von einem Dämmstoff, denn dieser füllt nur die äußere Hohlkammer aus. Damit kann über die innere Hohlkammer 14 auch eine gute Verbindung zwischen horizontalen und vertikalen Leichtmetallhohlkammerprofilen ausgeführt werden, ohne dass es hier zu Wärmebrücken kommt. Diese Ausführungsform bezieht sich auch auf ein darüber befindliches Leichtmetallhohlkammerprofil 8, welches den unteren Abschluss des darüber befindlichen Elementes des Sektionaltores oder Garagentores bildet. Auch hier ist die äußere Hohlkammer mit einem Dämmschaum ausgefüllt, wobei die äußere Hohlkammer wieder durch seitliche Leichtmetallabschnitte 5, 6 und oben und unten durch Isolierabstandshalter 2 umschlossen wird.

Insbesondere für die Gestaltung von Elementen mit einer Rahmenausbildung bei Sektionaltorblättern oder Garagentorblättern können die Leichtmetallhohlkammerprofile 12 und 13, die in den Figuren 3 und 4 exemplarisch dargestellt sind, eingesetzt werden. Diese Leichtmetallhohlkammerprofile 12 und 13 weisen jeweils zwei getrennte Kammern auf. Die an der Außenseite liegende Wand des Leichtmetallhohlkammerprofiles 12, 13 wird auch hier ober- und unterseits mit Isolierabstandshaltern 2 zu den Leichtmetallabschnitten verbunden.

Wie den exemplarischen Ausführungsbeispielen in den Figuren 3 und 4 entnommen wird, kann aus einem Leichtmetallhohlkammerprofil mit einer Dämmschaumfüllung in mindestens einer der Hohlkammern in Ausführung als Stangenware ohne Probleme eine Rahmenkonstruktion in einem bestehenden Fertigungsprozess ausgeführt werden. In der Praxis hat es sich gezeigt, dass sich die als Stangenware vorliegenden Leichtmetallhohlkammerprofile 1, 8, 9, 12 und 13 mit mindestens einem ausgeschäumten Hohlraum bewährt haben und durch den erhöhten Wärmeschutz als Wärmedämmverbundsystem bei Sektionaltoren oder dergleichen beitragen.

### Bezugszeichen

- 1: Leichtmetallhohlkammerprofil
- 2: Leichtmetallhohlkammerprofil
- 3: Dichtung
- 4: Glaselement
- 5: Innenabschnitt
- 6: Außenabschnitt
- 7: Halteleiste
- 8: Leichtmetallhohlkammerprofil
- 9: Leichtmetallhohlkammerprofil
- 10: Trennwand
- 11: Dichtung
- 12: Leichtmetallhohlkammerprofil
- 13: Leichtmetallhohlkammerprofil
- 14: Innere Hohlkammer

## Patentansprüche

1. Sektionaltorblatt mit untereinander beweglichen Elementen, die in seitlichen Führungsschienen ortsveränderbar sind und ganz oder abschnittweise aus Leichtmetallhohlkammerprofilen (1, 8, 9, 12, 13) bestehen, wobei die Leichtmetallhohlkammerprofile (1, 8, 9, 12, 13) mindestens einen, vorzugsweise mehrere, umschlossene Hohlkammern aufweisen, wobei die Hohlkammern vorzugsweise zwischen Leichtmetallprofilabschnitten (5, 6) durch Isolierabstandshalter (2) distanziert werden, **dadurch gekennzeichnet, dass** mindestens eine Hohlkammer des Leichtmetallhohlkammerprofiles (1, 8, 9, 12, 13) mit einem porösen, ausgehärteten Dämmschaum dauerhaft zu einem Wärmedämmverbundsystem ausgefüllt ist.

2. Sektionaltorblatt nach Anspruch 1, **dadurch gekennzeichnet, dass** die beweglichen Elemente des Sektionaltorblattes aus außenseitig distanzierten Blechen bestehen, deren Zwischenraum mit einem Isoliermaterial ausgefüllt ist, wobei oberseits und unterseits die Elemente mit Leichtmetallhohlkammerprofilen (8, 9) versehen sind, die mindestens eine Hohlkammer aufweisen, die mit einem porösen, aushärtbaren Dämmschaum gefüllt ist.

3. Sektionaltorblatt nach Anspruch 1, **dadurch gekennzeichnet, dass** das bewegliche Element eine Rahmenausführung aus Leichtmetallhohlkammerprofilen aufweist, deren einzelne Felder durch Glaselemente (4) oder dergleichen ausgefüllt sind, wobei mindestens eine der Hohlkammern der Leichtmetallhohlkammerprofile mit dem feinporigen, ausgehärteten Dämmschaum dauerhaft ausgefüllt ist.

4. Sektionaltorblatt nach Anspruch 1, **dadurch gekennzeichnet, dass** der Dämmschaum aus einem 1-Komponenten- oder 2-Kompenenten-Schaum mit einer feinporigen Struktur nach der Aushärtung besteht.

5. Leichtmetallhohlkammerprofile als Stangenware mit mindestens einer geschlossenen Hohlkammer, die durch einen feinporigen, ausgehärteten Dämmschaum bei der Herstellung von Sektionaltorblättern nach einem oder mehreren der vorhergehenden Ansprüche verwendet werden.
